# FASCICULE DE BREVET EUROPEEN

(11) **EP 1 459 853 B1**
(45) Date de publication et mention de la délivrance du brevet: **28.05.2008**
(21) Numéro de dépôt: 04290755.0
(22) Date de dépôt: 19.03.2004
(51) Int. Cl.: B25F 5/02

(54) **Outil à main électrique**
Elektrisches Handwerkzeug
Electrical hand tool

(30) Priorité: 19.03.2003 FR 0303371
(43) Date de publication de la demande: 22.09.2004
(73) Titulaire: SOCIETE DE PROSPECTION ET D'INVENTIONS TECHNIQUES SPIT, 26501 Bourg-Les-Valence Cédex (FR)
(72) Inventeur: Vettoretti, Alain, 26000 Bourg Les Valence (FR); Simonin, Jean-Luc, 26120 Barcelonne (FR)
(74) Mandataire: Bloch, Gérard

(56) Documents cités:
- EP-A- 1 205 282
- US-A- 5 881 823
- US-B1- 6 376 942

## Description

L'invention concerne un outil à main électrique comme, par exemple, un appareil de perçage ou de perforation, du type marteau électrique, ou un appareil de fixation, du type appareil de scellement à piston propulsé par gaz, ainsi qu'une batterie d'alimentation pour l'outil à main électrique.

De tels appareils peuvent comporter une électronique de commande et de régulation, une bougie d'allumage, un ventilateur, un moteur électrique ou autres composants nécessitant une alimentation électrique. Etant à actionnement manuel et autonomes, ils comportent également une batterie d'alimentation.

Après avoir monté la batterie à l'extérieur de l'ensemble des autres éléments de l'appareil, comme par exemple dans le document US 6 376 942, (le préambule de la revendication 1 est basé sur ce document), avec l'inconvénient, notamment, de les exposer à des chocs pouvant les endommager, on a proposé de les disposer dans un logement de réception intérieur à l'appareil, ménagé par exemple dans une jambe raccordée au corps central de l'appareil et s'étendant parallèlement à sa poignée de manoeuvre.

Par souci de sécurité, il a encore été proposé de fixer la batterie dans l'appareil au moyen d'un dispositif de verrouillage à double action, la batterie pouvant être d'abord verrouillée mécaniquement et électriquement puis, déconnectée électriquement du reste de l'appareil tout en y restant mécaniquement reliée pour éviter que, par inattention, l'opérateur ne la laisse tomber. Le document EP 1 205 282 enseigne un tel dispositif comprenant, sur l'appareil, une double détente d'actionnement de deux doigts de retenue agencés pour coopérer successivement avec un unique cran de retenue ménagé sur la batterie. Mais une telle disposition n'écarte pas le risque que l'opérateur n'actionne la double détente inopinément deux fois et dégage ainsi totalement la batterie de l'appareil.

La présente invention vise à diminuer un tel risque.

A cet effet, l'invention concerne tout d'abord un outil à main électrique ayant les caractéristiques décrites dans la revendication 1. Grâce à l'invention, pour totalement dégager la batterie de l'outil, un opérateur est obligé de la saisir par la main et de la sortir de son logement en vainquant les forces de frottement qui la retiennent, évitant ainsi tout risque d'une fausse manoeuvre non intentionnelle.

Des formes de réalisation préférées de l'outil sont décrites dans les revendications dépendantes 2 à 6.

L'invention concerne aussi une batterie d'alimentation de composants à commande électrique pour l'outil à main électrique de l'invention, celle batterie ayant les caractéristiques décrites dans la revendication 7.

Des formes de réalisation préférées de la batterie sont décrites dans les revendications dépendantes 8 à 10.

L'invention sera mieux comprise à l'aide de la description suivante des formes de réalisation préférées de l'outil et de la batterie de l'invention, en référence à la figure en annexe les représentant en coupe, mais non hachurée dans un souci de clarté.

L'outil représenté sur la figure est ici un marteau perforateur destiné à frapper un foret, entraîné par ailleurs en rotation dans un matériau support, par l'intermédiaire d'un piston propulsé dans un cylindre, selon un axe 1, sous l'action d'un moteur électrique alimenté par une batterie 3 disposée dans un logement de réception 4 ménagé dans une jambe 5, s'étendant sensiblement orthogonalement à l'axe 1, raccordée au boîtier 2.

Egalement raccordée au boîtier, se trouve une poignée de manoeuvre coudée 6, avec une portion de jambe 7, sensiblement parallèle à la jambe de réception de la batterie 5 et une portion 8, de raccordement à la jambe de réception 5, s'étendant sensiblement parallèlement à l'axe 1.

Dans la portion de raccordement de la poignée 8 est logée, dans un logement 13, une tige 9 de verrouillage mécanique et électrique s'étendant sensiblement parallèlement à l'axe 1. La tige 9 porte, dans son prolongement, du côté tourné vers le logement de batterie 4, un doigt de verrouillage 10.

La tige de verrouillage 9 porte encore, latéralement, une détente d'actionnement 11 en saillie hors de la poignée 6 à travers une lumière 14, du côté intérieur 12 entre les deux portions 7, 8 et un doigt de rappel 15, s'étendant parallèlement à la tige 9, sur lequel est enfilé un ressort de rappel 16 prenant appui contre la paroi de fond 17 du logement 13 et contre un épaulement 18 ménagé par le doigt 15. Le doigt de verrouillage 10 est conformé pour présenter une rampe de passage 19 inclinée vers l'axe 1 de l'arrière 20 vers l'avant 21 de l'outil, pour le passage de la batterie 3 lors de son coulissement dans son logement 4.

En position de repos, qui est la position de verrouillage, le doigt de verrouillage 10 est rappelé par le ressort 16 en saillie à l'intérieur du logement de batterie 4. La tige 9 est déplacée en position d'effacement du doigt 10 contre l'action du ressort 16. Dans la jambe de réception de batterie 5, du côté antérieur opposé à la poignée de manoeuvre 6 et donc à la tige et au doigt de verrouillage, et près du boîtier 2, est fixée, par une extrémité 23, une lame élastique 22, portant un bossage 24 à son extrémité libre formant doigt de retenue tourné vers le logement de réception de batterie 4. La lame 22 s'étend sensiblement orthogonalement à l'axe 1, mais sa portion libre est toutefois inclinée vers l'arrière pour pouvoir pivoter autour de son extrémité fixe 23 et pour que le doigt de retenue 24 puisse se déplacer sensiblement parallèlement à l'axe 1, entre une position de repos, qui est une position de verrouillage, dans laquelle il fait saillie à l'intérieur du logement de batterie 4, et une position d'effacement, dans son logement d'outil 38, contre l'élasticité de la lame.

En ce qui concerne la batterie 3, de forme générale sensiblement parallèlépipédique, près de sa face d'extrémité d'introduction 25, elle présente sur ses deux côtés latéraux opposés 26, 27 deux rampes de passage 28, 29 pour le franchissement respectivement du doigt de retenue mécanique 24 et du doigt de verrouillage mécanique et électrique 10. Un léger évidement, ou creux, 30 est ménagé légèrement au-delà de la rampe 28, présentant une rampe 31, inclinée en sens inverse de celui de la rampe 28, pour former d'une part, un bossage 32 de retenue mécanique de la batterie et, d'autre part, un logement 30 de réception du doigt de retenue 24 en position de repos. Le logement 30 est ici délimité, non seulement par la rampe 31, mais par une autre rampe 33 inclinée en sens inverse et située à une distance de la face d'introduction 25 au moins égale à la longueur de la lame 22 considérée dans la direction d'introduction de la batterie. Plus proche de sa face d'extrémité arrière 34, sur le côté 27, de la batterie, est ménagé un cran de verrouillage 35 comportant un épaulement interne en dépouille 36, tourné à l'opposé de la face d'introduction 25, et ici une rampe 37, inclinée comme la rampe de passage 19 du doigt de verrouillage 10.

Le montage et démontage de la batterie 3 dans l'outil vont maintenant être expliqués.

Présentant la batterie 3 par sa face d'introduction 25, on l'introduit dans le logement 4. On l'y pousse dans le sens de la flèche 39, sensiblement orthogonale à l'axe 1. La rampe 29, en coopérant avec la rampe 19 du doigt de verrouillage 10, l'escamote dans son logement 13, contre l'action du ressort 16. On continue de pousser la batterie, le doigt de verrouillage 10 glissant sur le côté 27 de la batterie, jusqu'à ce que la rampe 28, en coopérant avec le doigt de retenue 24, l'escamote à son tour dans son logement d'outil 38 contre l'élasticité de la lame 22, puis que le doigt de retenue 24, après passage du bossage 32, et par détente élastique de la lame 22, ne se replace dans le logement de batterie 30.

Dans cette position, la batterie n'est pas encore électriquement connectée, mais elle est mécaniquement retenue dans l'outil, en ce sens que, pour l'en extraire, il faudrait tirer sur elle pour vaincre la force de frottement nécessaire au passage du bossage 32 au-delà du doigt de retenue 24.

On notera que du fait de la hauteur ou de l'étendue du logement de batterie 30, un certain débattement de la batterie reste possible, sans pour autant que la connexion électrique ne se produise de façon inopinée.

En continuant de pousser la batterie 3 dans son logement 4, on parvient à son véritable encliquetage, c'est-à-dire son verrouillage mécanique et électrique, quand le cran de retenue 35 se présente en face du doigt de retenue 10, qui, sous l'action du ressort 16, est rappelé en coulissement dans le cran.

Inversement, pour retirer la batterie 3 de son logement 4, on actionne la détente 11, contre l'action du ressort 16 pour dégager le doigt 10 du cran 35 puis on tire la batterie pour la déconnecter électriquement des composants électriques de l'outil. Elle reste toutefois mécaniquement solidaire de l'outil, tant qu'on n'a pas fait passer le bossage 32 au-delà du doigt de retenue 24. Ce n'est qu'en forçant pour faire passer ce bossage au-delà du doigt 24 et vaincre les forces de frottement correspondantes qu'on peut totalement dégager la batterie de l'outil.

## Revendications

1. Outil à main électrique comportant, dans un boîtier (2), des composants à commande électrique et un logement (4) de réception d'une batterie (3) d'alimentation desdits composants, avec des moyens (10, 24) de fixation détachables de la batterie dans son logement en une première position de retenue mécanique dans son logement mais électriquement déconnectée et en une deuxième position de verrouillage mécanique et de connexion électrique auxdits composants, **caractérisé par le fait que** les moyens de fixation comportent des moyens (24) agencés pour ne retenir la batterie (3) en position électriquement déconnectée que par frottement (24, 31).

2. Outil selon la revendication 1, dans lequel le logement de réception de batterie (4) est agencé pour y recevoir une batterie en coulissement et les moyens de fixation de la batterie comprennent un doigt de verrouillage mécanique et électrique (10) et un doigt de retenue mécanique (24) tous deux montés mobiles, dans une direction sensiblement orthogonale à la direction (39) de coulissement de la batterie, entre une position de verrouillage et de retenue, respectivement, et une fonction d'effacement.

3. Outil selon la revendication 2, dans lequel les doigts de verrouillage (10) et de retenue (24) sont montés pour être déplacés en position d'effacement contre l'action de moyens de rappel élastique (16, 22).

4. Outil selon l'une des revendications 2 ou 3, dans lequel le doigt de verrouillage (10) est solidaire d'une tige (9) montée coulissante en position d'effacement contre l'action d'un ressort de rappel (16) sous l'action d'une détente d'actionnement (11).

5. Outil selon l'une des revendications 2 à 4, dans lequel le doigt de retenue (24) est solidaire d'une lame élastique pivotante (22).

6. Outil selon l'une des revendications 2 à 5, dans lequel le doigt de verrouillage (10) et le doigt de retenue (24) sont montés pour être déplacés en position d'effacement respectivement dans deux directions opposées.

7. Batterie d'alimentation de composants à commande électrique pour l'outil à main électrique selon la revendication 1, **caractérisée par le fait qu'**elle comporte un cran de verrouillage mécanique et électrique (35) et des moyens de rampe de retenue mécanique (31, 32) par frottement.

8. Batterie selon la revendication 7, dans laquelle le cran de verrouillage (35) est formé par un épaulement interne en dépouille (36).

9. Batterie selon l'une des revendications 7 et 8, dans laquelle les moyens de rampe comprennent un bossage de retenue (32), avec une rampe d'introduction (28) et une rampe opposée de retenue (31).

10. Batterie selon la revendication 9, dans laquelle le bossage de retenue (32) est ménagé près de l'extrémité d'introduction (25) de la batterie (3), extrémité par laquelle elle est introduite dans son logement de réception (4) de l'outil, le cran de verrouillage (35) et le bossage de retenue (32) étant respectivement ménagés sur deux côtés opposés (26, 27) de la batterie.

## Claims

1. Electric hand tool comprising, in a case (2), various electrically operated components and a housing (4) for containing a battery (3) for powering said components, with fixing means (10, 24) for detachably fixing the battery in its housing in a first position in which it is retained mechanically in its housing but electrically disconnected and a second position in which it is mechanically locked and electrically connected to said components, which tool is **characterized in that** the fixing means comprise means (24) constructed so as to retain the battery (3) in the electrically disconnected position by friction only (24, 31).

2. Tool according to Claim 1, in which the battery housing (4) is constructed so that a battery can be slid into it and the battery fixing means comprise a mechanical and electrical locking pin (10) and a mechanical retaining pin (24), both able to move in a direction essentially perpendicular to the battery sliding direction (39), between a locking and retaining position, and a retracted function, respectively.

3. Tool according to Claim 2, in which the locking pin (10) and retaining pin (24) are mounted so as to be moved into a retracted position against the action of elastic return means (16, 22).

4. Tool according to either of Claims 2 and 3, in which the locking pin (10) is connected to a rod (9) that slides into a retracted position against the action of a return spring (16) under the action of an actuating trigger (11).

5. Tool according to one of Claims 2 to 4, in which the retaining pin (24) is connected to a pivoting leaf spring (22).

6. Tool according to one of Claims 2 to 5, in which the locking pin (10) and the retaining pin (24) are mounted so as to be moved into respective retracted positions in two opposite directions.

7. Battery for powering electrically operated components for the electric hand tool according to Claim 1, **characterized in that** it comprises a notch (35) that locks mechanically and electrically, and ramp means (31, 32) that retain mechanically by friction.

8. Battery according to Claim 7, in which the locking notch (35) is formed by an undercut internal shoulder (36).

9. Battery according to one of Claims 7 and 8, in which the ramp means comprise a retaining hump (32) with an insertion ramp (28) and an opposite retaining ramp (31).

10. Battery according to Claim 9, in which the retaining hump (32) is formed near the insertion end (25) of the battery (3), which is the end via which it is inserted into its housing (4) in the tool, and the locking notch (35) and retaining hump (32) are formed on respective opposite sides (26, 27) of the battery.

## Patentansprüche

1. Elektrisches Handwerkzeug, das in einem Gehäuse (2) Bauteile mit elektrischer Steuerung und einen Sitz (4) zur Aufnahme einer Batterie (3) zur Versorgung der Bauteile aufweist, mit lösbaren Mitteln (10, 24) zur Befestigung der Batterie in ihrem Sitz in einer ersten Stellung des mechanischen, aber elektrisch nicht verbundenen Halts in ihrem Sitz und in einer zweiten Stellung der mechanischen Verriegelung und der elektrischen Verbindung mit den Bauteilen, **dadurch gekennzeichnet, dass** die Befestigungsmittel Mittel (24) aufweisen, die angeordnet sind, um die Batterie (3) nur durch Reibung (24, 31) in der elektrisch nicht verbundenen Stellung zu halten.

2. Werkzeug nach Anspruch 1, bei dem der Sitz zur Aufnahme der Batterie (4) angeordnet ist, um darin eine Batterie gleitend aufzunehmen, und die Befestigungsmittel der Batterie einen mechanischen und elektrischen Verriegelungsfinger (10) und einen mechanischen Haltefinger (24) aufweisen, die beide in einer Richtung im Wesentlichen orthogonal zur Gleitrichtung (39) der Batterie zwischen einer Verriegelungs- bzw. Haltestellung und einer Funktion des Zurückziehens beweglich sind.

3. Werkzeug nach Anspruch 2, bei dem die Verriegelungs- (10) und Haltefinger (24) so montiert sind, dass sie in die Zurückziehstellung gegen die Wirkung von elastischen Rückstellmitteln (16, 22) verschoben werden.

4. Werkzeug nach einem der Ansprüche 2 oder 3, bei dem der Verriegelungsfinger (10) fest mit einer Stange (9) verbunden ist, die in der Zurückziehstellung gegen die Wirkung einer Rückstellfeder (16) unter der Wirkung einer Betätigungsauslösung (11) gleitend montiert ist.

5. Werkzeug nach einem der Ansprüche 2 bis 4, bei dem der Haltefinger (24) fest mit einer schwenkenden elastischen Lamelle (22) verbunden ist.

6. Werkzeug nach einem der Ansprüche 2 bis 5, bei dem der Verriegelungsfinger (10) und der Haltefinger (24) montiert sind, um in der Zurückziehstellung in zwei entgegengesetzten Richtungen verschoben zu werden.

7. Versorgungsbatterie für Bauteile mit elektrischer Steuerung für das elektrische Handwerkzeug nach Anspruch 1, **dadurch gekennzeichnet, dass** sie eine mechanische und elektrische Verriegelungsraste (35) und Rampenmittel für den mechanischen Halt (31, 32) durch Reibung aufweist.

8. Batterie nach Anspruch 7, bei der die Verriegelungsraste (35) von einer inneren schrägen Schulter (36) geformt wird.

9. Batterie nach einem der Ansprüche 7 und 8, bei der die Rampenmittel einen Haltebuckel (32) mit einer Einführrampe (28) und einer gegenüberliegenden Halterampe (31) aufweisen.

10. Batterie nach Anspruch 9, bei der der Haltebuckel (32) nahe dem Einführende (25) der Batterie (3) ausgebildet ist, dem Ende, über das sie in ihren Aufnahmesitz (4) im Werkzeug eingeführt wird, wobei die Verriegelungsraste (35) und der Haltebuckel (32) auf zwei gegenüberliegenden Seiten (26, 27) der Batterie angeordnet sind.
